# EUROPÄISCHE PATENTSCHRIFT

(11) **EP 2 520 722 B1**
(45) Veröffentlichungstag und Bekanntmachung des Hinweises auf die Patenterteilung: **07.06.2017**
(21) Anmeldenummer: 12002992.1
(22) Anmeldetag: 27.04.2012
(51) Int. Cl.: E02D 3/00

(54) **Verbindungskonsole und Stampfgerät mit einer solchen Verbindungskonsole sowie Verfahren zu deren Herstellung**
Connection console and stamping device with such a connection console and method for its manufacture
Console de jonction et pilon doté de cette console de jonction ainsi que leur procédé de fabrication

(30) Priorität: 02.05.2011 DE 102011100154
(43) Veröffentlichungstag der Anmeldung: 07.11.2012
(73) Patentinhaber: BOMAG GmbH, 56154 Boppard (DE)
(72) Erfinder: Laugwitz, Niels, 56112 Lahnstein (DE); Nick, Heinz, 56281 Emmelshausen (DE); Nick, Werner, 56291 Maisborn (DE); Dettmer, Martin, 58097 Hagen (DE)
(74) Vertreter: Heidler, Philipp

(56) Entgegenhaltungen:
- DE-C2- 2 236 371
- DE-U1- 20 103 666
- JP-A- 2002 195 112

## Beschreibung

Die Erfindung betrifft eine Verbindungskonsole für ein Stampfgerät, insbesondere einen Vibrationsstampfer aus dem Bereich der Bodenverdichtungsgeräte, umfassend einen Rahmen, eine Führungselementlagerung und eine Antriebselementlagerung. Darüber hinaus betrifft die Erfindung eine Spritzgussform zur Herstellung einer solchen Verbindungskonsole, ein Stampfgerät, insbesondere einen Vibrationsstampfer, mit einer solchen Verbindungskonsole sowie ein Verfahren zur Herstellung einer solchen Verbindungskonsole und zur Montage eines solchen Stampfgerätes.

Genannte Verbindungskonsolen bzw. Stampfgeräte, die mit solchen Verbindungskonsolen ausgerüstet sind, sind aus dem Stand der Technik bekannt, auch wenn nicht alle Stampfgeräte Verbindungskonsolen aufweisen. Stampfgeräte ohne Verbindungskonsolen werden beispielsweise in der DE 201 03 666 U1, der JP 2002 195112 A und der DE 22 36 371 C2 offenbart. Im Folgenden wird nur auf Stampfgeräte mit Verbindungskonsolen eingegangen.

Die Stampfgeräte weisen üblicherweise eine Verdichtungseinrichtung, beispielsweise eine oszillierende Bodenplatte, auf, die über eine geeignete Antriebseinrichtung, insbesondere einen Verbrennungsmotor, angetrieben werden kann. Die Antriebseinrichtung, nachfolgend auch als Antriebselement bezeichnet, ist über eine Antriebselementlagerung an einer Verbindungskonsole angebracht, an der darüber hinaus über Zwischenelemente häufig die Luftfiltereinrichtung für die Antriebseinrichtung und wenigstens ein Führungselement angeschlagen sind. Das Führungselement kann beispielsweise ein Führungsbügel sein, um die manuelle Steuerung des Stampfgerätes zu ermöglichen.

Bei den bisher aus dem Stand der Technik bekannten Stampfgeräten nimmt insbesondere das Luftfiltersystem sehr viel Platz in Anspruch, wobei die Integration des Luftfiltersystems in die Gesamtkonstruktion bisher nur unter erheblichem Aufwand und mit einer Vielzahl unterschiedlicher Bauteile realisiert werden kann.

Häufig ist eine Konsole vorgesehen, auf der eine Vielzahl unterschiedlicher Bauteile und insbesondere ein Luftfilteranschluss, entsprechende Montagebleche für die Führungselemente sowie Leit- und Stromführungsbleche für das Luftfiltersystem angeordnet sind. Um einen räumlichen Abschluss nach außen zu erreichen, sind die vorstehenden Elemente in ihrer Gesamtheit häufig von einer Mehrzahl demontierbarer Bleche umgeben, die die Konsole und ihre An- und Einbauten schützen sollen. Diese Konstruktion der Konsole ist aufgrund der vielen erforderlichen Einzelteile kostenintensiv in der Herstellung und erfordert eine langwierige und komplexe Montage.

Da bei dem Betrieb auf der Baustelle und insbesondere bei Ab- und Aufladevorgängen die Stampfer sehr häufig mit schwerem Gerät transportiert werden, sind die einzelnen Bauteile darüber hinaus starken mechanischen Belastungen unterworfen. Insbesondere die Verbindungskonsole hat sich hier im Stand der Technik als das Bauteil herausgestellt, bei dem diese Belastungen sehr häufig zu Beschädigungen geführt haben.

Der Erfindung liegt folglich die Aufgabe zugrunde, eine Verbindungskonsole und ein Stampfgerät mit einer solchen Verbindungskonsole anzubieten, das bei widerstandsfähiger und stabilerer Bauweise preiswerter herzustellen und einfacher zu montieren ist.

Diese Aufgabe wird durch eine Verbindungskonsole für ein Stampfgerät und ein Stampfgerät mit einer solchen Verbindungskonsole gemäß der eingangs genannten Art gelöst. Darüber hinaus wird diese Aufgabe durch ein Verfahren zur Herstellung einer solchen Verbindungskonsole und durch ein Verfahren zur Montage eines Stampfgerätes mit einer solchen Verbindungskonsole gelöst.

Obige Aufgabe wird also insbesondere durch eine Verbindungskonsole für ein Stampfgerät gelöst, umfassend einen Rahmen, eine Führungselementlagerung und eine Antriebselementlagerung, wobei die Verbindungskonsole einen einstückig mit ihr ausgebildeten Luftfilteranschluss, insbesondere einen Luftfiltersockel, aufweist. Ein wesentlicher Aspekt der Erfindung liegt damit in der Schaffung eines multifunktionalen Bauelements, das in sich gleichzeitig mehrere wesentliche Funktionen vereint.

Unter "Stampfgerät" wird im Umfang der Erfindung jedes Gerät verstanden, das über eine Stampf- und insbesondere Verdichtungseinrichtung, insbesondere zur Bodenverdichtung, verwendet werden kann. U.a. wird unter einem Stampfgerät ein Vibrationsverdichter verstanden, bei dem über das Antriebselement ein Vibrationsstampfer, insbesondere ein Stampffuß eines Vibrationsstampfers, oszillierend angetrieben wird. Ein solcher Vibrationsstampfer umfasst üblicherweise einen Unterbau mit einer Verdichtungs- beziehungsweise Stampfplatte und einen Oberbau mit einem Verbrennungsmotor mit einer Luftfiltereinheit, einem Kraftstofftank und einem Führungsbügel. Der Verbrennungsmotor treibt in an sich bekannter Weise über ein Kurbelgetriebe eine Stampfbewegung der Stampfplatte an.

Ein wesentlicher Aspekt der Erfindung liegt darin, dass die Verbindungskonsole eine einstückig mit ihr ausgebildete Führungseinrichtung für Verbrennungsluft, insbesondere umfassend einen Luftfilteranschluss, ganz besonders einen Luftfiltersockel, aufweist. Eine Führungseinrichtung für Verbrennungsluft bezeichnet dabei allgemein einen Bereich und/oder eine Einrichtung der Verbindungskonsole, die die Verbrennungsluft im Rahmen des Ansaugvorgangs von Verbrennungsluft aus der Außenumgebung in eine festgelegte Richtung leitet. Dies kann die Leitung der Luft von der Außenumgebung bis hin zum Verbrennungsmotor betreffen oder insbesondere nur einen Teil davon. "Einstückig" bedeutet die integrale Ausführung wenigstens eines wesentlichen Bauteiles und insbesondere der Führungseinrichtung für Verbrennungsluft zusammen mit der Verbindungskonsole, insbesondere mit wenigstens einer Wandung davon. Die Verbindungskonsole ist somit massiv mit der Führungseinrichtung für Verbrennungsluft ausgebildet. Konkret weist die Verbindungskonsole beispielsweise einen einteilig mit ihr ausgebildeten Luftfilteranschluss und insbesondere einen als Luftfiltersockel ausgebildeten Luftfilteranschluss auf. Mit Luftfilteranschluss ist allgemein eine Einrichtung bezeichnet, die zum Anschluss eines Luftfilters dient, insbesondere eines Luftfilters für Verbrennungsluft. Verbrennungsluft bezeichnet vorliegend die dem Verbrennungsmotor im Verbrennungsprozess dienende Luft, wobei die Luftströmung durch den Luftfilter besonders bevorzugt durch den Ansaugvorgang des Verbrennungsmotors herbeigeführt wird.

Die Verbindungskonsole umfasst ferner eine einteilig mit ihr ausgebildete Führungselementlagerung. Die Führungselementlagerung dient dem Anschluss wenigstens eines Führungselementes und insbesondere eines Führungsbügels, über den das Stampfgerät unter anderem gelenkt beziehungsweise bedient werden kann. Über das Führungselement ist vorzugsweise zudem der Transport des Stampfgerätes mittels eines Kranes oder einer ähnlichen Hebeeinrichtung möglich. Zur unmittelbaren Anlenkung des Führungselementes an der Verbindungskonsole können dazu ferner geeignete Dämpfungsmittel vorhanden sein, die die Vibrationsweiterleitung von der Verbindungskonsole auf das Führungselemente vermindern. Auch die Verbindungsstellen der Dämpfungsmittel zur Verbindungskonsole fallen unter den Begriff Führungselementlagerung.

Die Antriebselementlagerung erlaubt den Anschluss wenigstens eines Antriebselementes an die Verbindungskonsole, insbesondere eines Verbrennungsmotors, der über geeignete Getriebeelemente verfügt und mit der Verdichtungseinrichtung in Wirkverbindung steht. Das Antriebselement umfasst üblicherweise einen Verbrennungsmotor und ein Stampfgetriebe mit einem Getriebegehäuse. Die Antriebselementlagerung der Verbindungskonsole ist mit anderen Worten in der Weise ausgebildet, dass sie eine Montage der Verbindungskonsole an das Antriebselement, unmittelbar oder mittelbar, ermöglicht. Die Funktion des Antriebselementes liegt darin, die am Stampfgerät vorgesehene Stampf- beziehungsweise Verdichtungseinrichtung anzutreiben. Auch die Antriebselementlagerung ist einstückig mit der Verbindungskonsole ausgebildet. Insofern bildet die Verbindungskonsole das konstruktive Verbindungselement zwischen dem Führungselement und dem Antriebselement des Stampfgerätes.

Einstückig ist im Sinne der Erfindung dabei so zu verstehen, dass die Verbindungskonsole ein im Wesentlichen homogenes Bauteil ist, bei dem der Rahmen, die Führungselementlagerung, die Antriebselementlagerung und die Führungseinrichtung für Verbrennungsluft als ein gemeinsames und durchgängiges Bauteil ausgebildet sind. Einstückig bedeutet dabei insbesondere, dass die Verbindungskonsole nicht in die einzelnen Einheiten "Rahmen", Antriebselementlagerung", "Führungseinrichtung für Verbrennungsluft" und "Führungselementlagerung" zerlegbar ist. Es sind somit auch keine separaten Verbindungsmittel, wie beispielsweise Schrauben, Schweißnähte, Klebschichten, etc. vorhanden, die im Montageprozess nacheinander zusammengefügt werden und die einzelnen Einheiten zusammenhalten. Die Verbindungskonsole ist vielmehr ein im Wesentlichen einheitliches Bauteil des Stampfers, an dem gleichzeitig der Rahmen, die Führungselementlagerung, die Antriebselementlagerung und die Führungseinrichtung für Verbrennungsluft ausgebildet sind. Es versteht sich dabei von selbst, dass zur Anbringung der Verbindungskonsole am Antriebselement und am Führungselement im Bereich der Antriebselementlagerung und im Bereich der Führungselementlagerung geeignete Verbindungsmittel, wie beispielsweise Schraubverbindungen, verwendet werden können. Dies widerspricht aber nicht der erfindungsgemäßen einstückigen Ausbildung der Antriebslagerung und der Führungselementlagerung an der Verbindungskonsole. Wesentlich ist, dass die entsprechenden verbindungskonsolenseitigen Lagereinrichtungen für die Führungseinrichtung und die Antriebseinrichtung, wie beispielsweise Bohrungen, zusammen mit dem Rahmen und der Führungseinrichtung für Verbrennungsluft, insbesondere einem Luftfilteranschluss, integral in der Gesamteinheit Verbindungskonsole ausgebildet sind.

Die Erfindung sieht somit weiter vor, dass die Verbindungskonsole so ausgebildet ist, dass sie nicht nur der Koppelung zwischen Antriebselement und Führungselement durch das zur Verfügung stellen von geeigneten Lagerungen dient, sondern gleichzeitig auch eine integrierte Führungseinrichtung für Verbrennungsluft aufweist. Die Führungseinrichtung für Verbrennungsluft umfasst insbesondere wenigstens einen Luftfilteranschluss, insbesondere einen Luftfiltersockel, über den ein Luftfilter an der Verbindungskonsole positioniert beziehungsweise angeschlossen werden kann. Der Luftfilteranschluss ist somit Teil eines Luftfiltersystems, über das Umgebungs- beziehungsweise Verbrennungsluft gefiltert und dem Antriebselement und insbesondere dem Verbrennungsmotor zugeführt werden kann. Der Luftfilteranschluss ist dabei konkret in der Weise ausgebildet, dass Verbrennungsluft durch ihn hindurch geleitet und dabei gefiltert wird. Durch die Kombination aus integralem Anschlusselement (Führungseinrichtung für Verbrennungsluft, insbesondere Luftfilteranschluss) für das Luftfiltersystem des Stampfgerätes und Montageelement zur Montage des oder der Antriebselemente und des oder der Führungselemente gelingt eine wesentlich effizientere Herstellung und Montage des Stampfgerätes. Aufgrund der einstückigen Ausführung erhält man zudem eine Konsole mit sehr hoher Stabilität und Widerstandsfähigkeit. Durch die integrale Ausführung zumindest wesentlicher Teile des Luftfiltersystems an der Konsole kann zudem der Herstellungs- und Wartungsprozess wesentlich vereinfacht werden. Erfindungsgemäß handelt es sich bei der Verbindungskonsole somit um ein im wesentlichen einstückiges separates Bauteil des Stampfgerätes, das wenigstens eine Dreifachfunktion hat. Neben der Funktion als Anbindungselement für ein Führungselement, beispielsweise einen Führungsbügel, fungiert die Verbindungskonsole zudem als Anbindungselement für ein Antriebselement, insbesondere umfassend einen Verbrennungsmotor und ein antriebsmäßig damit verbundenes Kurbelgetriebe, und schließlich als Luftführungseinrichtung für Verbrennungsluft. Insbesondere für die nachstehend noch näher beschriebene Ausführung der Verbindungskonsole als Kunststoffteil gelingt damit, neben den vorstehend bereits genannten Vorteilen, insbesondere auch eine besonders effiziente Wärmeflussentkopplung vom Antriebselement, beispielsweise einem mit der Verbindungskonsole verbundenen Teil eines Getriebegehäuses des Antriebselementes, zum Luftansaug- und/oder Luftfilterbereich der Führungseinrichtung für Verbrennungsluft. Dies gelingt insbesondere durch die bauteilmäßige Trennung zwischen Antriebselement und Verbindungskonsole und insbesondere auch durch deren Ausbildung aus Kunststoff.

Die konkrete Ausbildung des Luftfilteranschlusses kann mannigfaltig variiert werden. Es hat sich dabei allerdings grundsätzlich als vorteilhaft erwiesen, den Luftfilteranschluss in der Weise auszubilden, dass er über geeignete Aufnahmeelemente verfügt, um die exakte Positionierung eines oder mehrerer Luftfilterelemente zu erleichtern. Dabei hat sich insbesondere die Ausbildung des Luftfilteranschlusses in Form eines Luftfiltersockels als besonders geeignet erwiesen. Der Luftfiltersockel ist dabei insbesondere hohlzylinderförmig ausgebildet und so dimensioniert, dass beispielsweise ein handelsüblicher Ringluftfilter übergestülpt werden kann. Der Luftfiltersockel steht gegenüber den an ihn angrenzenden Bereichen der Verbindungskonsole vor. Ein solcher Luftfiltersockel hat den Vorteil, dass er einerseits konstruktiv vergleichsweise einfach zu realisieren ist und andererseits gleichzeitig sehr zuverlässig eine stabile Positionierung der Luftfilters ermöglicht.

Ein weiteres wesentliches Element der Verbindungskonsole des Stampfgerätes ist ferner der Rahmen. Rahmen bezeichnet dabei allgemein ein die Führungselementlagerung und die Antriebselementlagerung verbindendes und insbesondere auch tragendes Element. Vorzugsweise ist der Rahmen der Verbindungskonsole in der Weise ausgebildet, dass er zumindest teilweise einen Aufnahmeraum umgrenzt, in dem die einstückig mit der Verbindungskonsole ausgebildete Führungseinrichtung für Verbrennungsluft und insbesondere der integrale Luftfilteranschluss angeordnet ist. Bei einer weiteren bevorzugten Ausführungsform ist der Rahmen so ausgebildet, dass er einen wesentlichen Teil eines Luftfiltergehäuses bildet, insbesondere umfassend einen geschlossenen und lediglich zu einer Seite, insbesondere der Oberseite der Verbindungskonsole, hin offenen Aufnahmeraum. Der zumindest teilweise vom Rahmen gebildete Aufnahmeraum ist hier somit groß genug, um wenigstens einen Luftfilter mit aufzunehmen. Je nach Ausführungsform kann der Rahmen der Verbindungskonsole ferner so groß ausgebildet sein, dass weitere Filterelemente, wie nachstehend noch näher angegeben, im Aufnahmeraum Platz finden. Beide Ausführungsformen führen zu einem Stampfgerät bzw. einer Verbindungskonsole mit besonders geringen Bauteilabmessungen. Gleichzeitig übernimmt die Verbindungskonsole zusätzlich die Funktion, eine zumindest teilweise, insbesondere lediglich zu einer Seite hin offene, Umhausung für den Luftfilteranschluss bis hin zu einem wesentlichen Teil eines Luftfiltergehäuses zu bilden. Diese Zusammenfassung der funktionellen und statischen Funktionen in einem einzigen Bauteil führt in besonderem Maße zu einer Kostenersparnis und zu einer Montagevereinfachung.

Der Rahmen der Verbindungskonsole ist vorzugsweise so ausgebildet, dass der von ihm zumindest teilweise umschlossene Aufnahmeraum mit einem Deckel, insbesondere mit einem Kunststoffdeckel, verschließbar ist. Der Aufnahmeraum, in dem vorzugsweise wenigstens ein Luftfilter am Luftfilteranschluss anschließbar ist, ist durch diesen Deckel somit sehr einfach zugänglich, was insbesondere den Austausch und die Wartung des Luftfiltersystems erleichtert. Darüber hinaus liefert der Deckel in bevorzugten Ausführungsformen einen zusätzlichen Beitrag zur Widerstandsfähigkeit der Verbindungskonsole. Der Aufnahmeraum wird bei dieser Ausführungsform somit durch den Rahmen und den Deckel nach außen abgeschlossen, so dass der Rahmen und der Deckel das Luftfiltergehäuse in seiner Gesamtheit bilden. Alternativ oder ergänzend kann der Rahmen auch in der Weise ausgebildet sein, dass er wesentliche Elemente zur Führung der Luft durch die Verbindungskonsole aufweist.

Um die Verbindungskonsole vor Beschädigungen zu schützen, weist der Rahmen vorzugsweise wenigstens eine Schutzwandung auf. Die Schutzwandung kann im Verhältnis zum Deckel in der Weise ausgebildet sein, dass sie bei verschlossenem Aufnahmeraum des Rahmens wenigstens in einem Teilabschnitt seitlich an den Deckel anschließt und insbesondere mit einem freien Stirnseitenrand wenigstens teilweise ebenengleich zum Deckel verläuft oder über diesen hervorsteht. Diese Schutzwandung, die vorzugsweise integral mit einer horizontal verlaufenden Grundplatte der Verbindungskonsole bzw. des Rahmens ausgebildet ist, erhöht die Widerstandsfähigkeit der Verbindungskonsole erheblich. Auf diese Weise ist es zudem möglich, den Deckel mit geringem Materialaufwand herzustellen, wobei die teilweise seitlich zum Deckel verlaufende Schutzwandung mechanische Belastungen, die auf die Verbindungskonsole wirken, abfängt. Die Schutzwandung ist dabei ganz besonders effektiv, wenn sie doppelwandig ausgebildet ist, das heißt zwei im Wesentlichen parallel zueinander beabstandete und hintereinander liegend angeordnete Wände umfasst. Die beiden Wände können zudem über dazwischen liegende Verbindungswände miteinander verbunden sein, wodurch die Belastbarkeit der Schutzwandung abermals gesteigert werden kann.

Die Schutzwandung ist dabei vorzugsweise an der zur Vorderseite des Stampfers weisenden Seite der Verbindungskonsole (in Hauptarbeitsrichtung des Stampfers betrachtet) angeordnet. Diese Ausbildung hat sich als besonders vorteilhaft erwiesen. Sind die Führungselementlagerungen des Stampfgerätes zudem an den orthogonal zu der Schutzwandung verlaufenden Seitenwandungen angeordnet, wobei der Führungsbügel dann die Verbindungskonsole vorzugsweise im Wesentlichen dreiseitig umläuft, nämlich entlang der Seitenwandungen und der Schutzwandung, ergibt sich ein Stampfgerät, das im Vergleich zum Stand der Technik sehr viel besser gegen mechanische Beschädigungen geschützt ist.

Grundsätzlich kann der Deckel als im Wesentlichen flaches und den Aufnahmeraum abdeckendes Element ausgebildet sein. Bevorzugt umfasst der Deckel allerdings in den Aufnahmeraum hinein verlaufende Aufstandswände, die sich von einem oben liegenden und im Wesentlichen flachen Deckelelement bis hin zur Grundplatte der Verbindungskonsole erstrecken. Bei dieser Ausführungsform steht der Deckel mit seinen Aufstandswänden auf der Grundplatte der Verbindungskonsole auf und liegt weiter bevorzugt nicht am oben liegenden Randbereich des Aufnahmeraums auf. Damit wird einerseits der Aufnahmeraum in einen von den Aufstandwänden, der Grundplatte und dem Deckel umgebenen Innenraum und einen außerhalb der Aufstandswände liegenden Außenbeziehungsweise Vorraum unterteilt, wodurch insbesondere eine nachstehend noch näher beschriebene mehrstufige Luftreinigung innerhalb des Aufnahmeraums möglich wird. Andererseits wird dadurch, dass der Deckel zumindest nicht vollständig umlaufend auf dem oben liegenden Randbereich des Aufnahmeraums aufliegt, ein Lufteintrittsspalt erhalten, über den Umgebungsluft in den Aufnahmeraum einströmen beziehungsweise angesaugt werden kann. Damit kann auf separate Lufteintrittselemente verzichtet werden. Um eine effiziente Luftführung innerhalb des unterteilten Aufnahmeraums zu ermöglichen, ist es wichtig, dass die Verbrennungsluft gezielt in den Aufnahmeraum einströmt und anschließend nicht willkürlich vom außerhalb der Aufstandwände liegenden Raum in den innerhalb der Aufstandswände liegenden Raum strömt. Idealerweise sind die Aufstandswände des Deckels daher im Bereich der Grundplatte abgedichtet ausgebildet. Hierzu können grundsätzlich separate Dichtelement verwendet werden, wobei sich die Ausbildung einer Labyrinthdichtung zwischen dem Deckel und insbesondere seinen Aufstandswänden und dem Rahmen als besonders vorteilhaft herausgestellt hat, wobei die gegeneinander dichtenden Elemente der Labyrinthdichtung idealerweise einteilig mit dem Deckel und insbesondere den Aufstandswänden und der Grundplatte ausgebildet sind. Damit liegt der Deckel mit seinen Aufstandwänden rein mechanisch auf der Grundplatte auf, wodurch bereits eine für den praktischen Einsatz ausreichende Abdichtung erhalten wird. Gleichzeitig kann auf zusätzliche separate Dichtelemente verzichtet werden. Die Ausbildung des Deckels mit auf der Grundplatte der Verbindungskonsole aufstehenden Aufstandswänden kann ferner auch zur Einspannung eines Filterelements herangezogen werden, wobei sich hier der Vorteil eine definierten Einspannsituation ergibt, da die Aufstandswände das Ausmaß der Filterelementfixierung begrenzen.

Vorzugsweise weist die Verbindungskonsole und insbesondere der Rahmen eine Rippenstruktur auf. Die Rippenstruktur zeichnet sich dadurch aus, dass sie wenigstens eine Rippe umfasst, die sich von der an sie angrenzenden Umgebung abhebt beziehungsweise über sie vorsteht. Eine Rippe kann somit insbesondere eine Materialaufwölbung oder eine Materialverdickung sein. Die wenigstens eine Rippe kann aber auch in Form einer Verbindungswand ausgebildet sein. Bei dieser Ausführungsform verbindet die Rippe somit zwei Bereiche der Verbindungskonsole und insbesondere des Rahmens miteinander. Durch das Vorhandensein der Rippenstruktur kann ein erheblicher Stabilitätsgewinn erreicht werden, so dass die Verbindungskonsole besonders belastbar ist.

Ideal ist es, wenn die Rippenstruktur eine Mehrzahl miteinander verbundener Wabenwandungen umfasst. Eine Wabenwandung ist allgemein Teil wenigstens einer Wabe, wobei vorliegend eine Wabe durch das Vorhandensein wenigstens dreier Wabenwandungen gekennzeichnet ist. Eine Wabe stellt somit einen nicht zwangsläufig zu allen Seiten abgeschlossenen Hohlraum da, der zumindest teilweise nach außen durch die entsprechenden Wabenwandungen begrenzt ist. Es versteht sich von selbst, dass die einzelnen Wabenwandungen nicht zwangsläufig eben ausgebildet sein müssen, sondern durchaus auch gebogen oder in anderer Weise dreidimensional verformt sein können. Es ist allerdings im Hinblick auf den gewünschten Stabilitätsgewinn von Vorteil, denn wenigstens eine Wabenwandung einer Wabe im Wesentlichen eben ausgebildet ist.

Die Rippenstruktur ermöglicht eine Leichtbauweise, die mit geringstem Materialaufwand trotzdem eine hohe Belastbarkeit gewährleistet. Da darüber hinaus die Gesamtkonstruktion der Verbindungskonsole sehr viel steifer ist, erhöht sich die Lebensdauer der Verbindungskonsole bzw. des damit ausgerüsteten Stampfgerätes erheblich. Insbesondere bei den starken alternierenden Belastungen, die auf die Verbindungskonsole während des Betriebes des Stampfgerätes wirken, hat sich die Rippenstruktur der Verbindungskonsole als sehr vorteilhaft herausgestellt. Die Rippenstruktur kann in ihrer konkreten Ausbildung stark variieren und hängt im Wesentlichen von der konkreten Ausbildung der Verbindungskonsole ab. Bevorzugt ist es jedoch grundsätzlich, wenn Dichtstellen oder Dichtlinien, wie beispielsweise bei der Labyrinthdichtung, beabstandet zu der Rippenstruktur sind.

Die erfindungsgemäße Verbindungskonsole kann ferner neben dem Luftfilteranschluss weitere einstückig mit ihr ausgebildete Komponenten eines Luftfiltersystems umfassen, wie beispielsweise einer Ansaugleitung und/oder eines Ansaugleitungsanschlusses, insbesondere von der Verbindungskonsole zum Verbrennungsmotor hin. Insofern ist es möglich, eine Verbindungskonsole anzubieten, bei der das Luftfiltersystem zu wesentlichen Teilen einstückig ausgebildet und in die Verbindungskonsole integriert ist.

Obwohl es bevorzugt ist, die Luftzufuhr von der Außenumgebung in den Aufnahmeraum der Verbindungskonsole in der vorstehend beschriebenen Weise mithilfe eines Lufteintrittsspaltes zwischen dem Deckel und dem Rahmen zu gewährleisten, kann die Verbindungskonsole grundsätzlich ergänzend oder alternativ eine separate Lufteinlassöffnung umfassen, die in der Weise ausgebildet ist, dass Luft von außen, also die Verbindungskonsole im installierten Zustand außen umgebende Luft, durch die wenigstens eine Lufteinlassöffnung zum Luftfilteranschluss strömen kann. Die Lufteinlassöffnung ermöglicht mit anderen Worten einen Durchtritt der Außenumgebungsluft durch die Verbindungskonsole in den von der Verbindungskonsole zumindest teilweise umhausten Aufnahmeraum. Dies bedeutet, dass in der Verbindungskonsole gegebenenfalls nicht nur die Strömungskanäle für die ein- bzw. ausgeblasene Luft ausgebildet sein können, sondern gleichzeitig auch entsprechende Einlass- und Auslassöffnungen. Man erhält so eine sehr komplexe Konsole, die bei preiswerter Herstellung trotzdem eine Vielzahl an Funktionen übernimmt.

Die Verbindungskonsole ist bevorzugt in der Weise ausgebildet, dass sie ein wesentliches Element zur Trennung eines Ansaugbereiches von einem Ausstoßbereich darstellt. Der Ansaugbereich zeichnet sich dadurch aus, dass das Stampfgerät umgebende Außenluft angesaugt wird. Der Ausstoßbereich ist dagegen der Bereich, in dem die Verbindungskonsole, insbesondere gefilterte, Luft abgibt. Diese Trennung gelingt konstruktiv beispielsweise mit einer von der Verbindungskonsole umfassten Grundplatte. Im Ansaugbereich strömt die Luft zum Luftfilteranschluss, insbesondere Luftfiltersockel. Luft, die von dort über den Luftfilter durch die Fluidöffnung in der Grundplatte strömt, wird im Ausblasbereich über eine entsprechende Strömungsführung dem Antriebselement und insbesondere einem Verbrennungsmotor zugeführt. Auch die Grundplatte dient bevorzugt sowohl der Strömungsführung als auch der statischen Aussteifung der Verbindungskonsole.

Vorzugsweise ist der Luftfilteranschluss der Verbindungskonsole Teil eines Doppelluftfiltersystems. Ein Doppelluftfiltersystem zeichnet sich allgemein dadurch aus, dass die Luft nacheinander zwei Filterstufen durchströmt. Damit gelingt es beispielsweise einer ersten Grobreinigung der angesaugten Luft zur Abtrennung großer Partikel eine Feinreinigung zur Abtrennung kleiner Partikel folgen zu lassen. Die Vorteile eines solchen Doppelluftfiltersystems liegen beispielsweise in verlängerten Wartungsintervallen, verbesserten Filterleistungen, etc. Die erste Filterstufe ist über den in der Verbindungskonsole ausgebildeten Luftfilteranschluss in die Verbindungskonsole integriert. Grundsätzlich ist es im Hinblick auf die zusätzliche Filterstufe möglich, diese losgelöst von der Verbindungskonsole als eigenständige Baueinheit auszubilden. Idealerweise ist die zusätzliche Filterstufe allerdings auch zumindest teilweise in die Verbindungskonsole mit integriert. Dabei hat sich insbesondere die Integration von Anschlüssen für die zusätzliche Filterstufe in die Verbindungskonsole als besonders praktikabel herausgestellt. Alternativ oder ergänzend ist es auch möglich, Mittel zur Weiterleitung der Luft von der zusätzlichen Filterstufe zum am Luftfilteranschluss angebrachten Filter vorzusehen. Diese Mittel zur Weiterleitung verbinden somit die beiden Luftfiltersysteme strömungstechnisch miteinander. Die zusätzliche Filterstufe ist dabei konkret insbesondere ein Zyklonfilter, der über entsprechende Verbindungselemente an der Verbindungskonsole, insbesondere in den Aufnahmeraum der Verbindungskonsole, vorzugsweise lösbar befestigt ist. Dies hat einerseits den Vorteil, dass die kompakte Ausführung der Verbindungskonsole erhalten bleibt. Andererseits kann der Zyklonfilter separat ausgetauscht werden.

Es ist auch denkbar, in der Verbindungskonsole, insbesondere im Aufnahmeraum, zusätzlich zum Luftfilteranschluss einen Abscheideraum für den als Zyklonfiltersystem ausgebildeten Teil eines Luftfiltersystems auszubilden. Der Abscheideraum zeichnet sich dadurch aus, dass in ihm die vom Zyklonfilter herausgefilterten Grobpartikel gesammelt werden. Der Abscheideraum kann dazu beispielsweise eine geeignete Partikelwanne umfassen oder, bevorzugt, eine Staubaustragsöffnung aufweisen, die den Austrag der gesammelten Partikel aus dem Inneren des Aufnahmeraums in die außerhalb der Verbindungskonsole liegende Umgebung ermöglicht. Dadurch kann eine Selbstreinigungsfunktion realisiert werden.

Konkret weist die Verbindungskonsole somit besonders bevorzugt neben der über den am Luftfilteranschluss angeschlossenen Filter erhaltenen Filterstufe eine strömungstechnisch vorgeschaltete Grobfilterstufe, insbesondere in Form eines Zyklonfilters, auf. Bei dieser Ausführungsform sind somit mehrere Filterstufen in Reihe angeordnet. Auf diese Weise wird insgesamt ein mehrstufiges, insbesondere zweistufiges, Filtersystem erhalten, das eine besonders effektive Reinigung der Verbrennungsluft von Partikeln ermöglicht.

Ideal ist es dabei, wenn die mehreren Filterstufen zumindest teilweise optional nutzbar sind. Konkret hat sich beispielsweise eine Ausführungsform besonders bewährt, bei der der Zyklonfilter optional in die Verbindungskonsole einsetzbar ist und somit grundsätzlich auch ein Betrieb des Stampfgerätes bei nicht eingesetztem Zyklonfilter möglich ist. Dies erlaubt die Vorfertigung einer standardisierten Verbindungskonsole und die optionale Anpassung bei Bedarf.

Vorzugsweise ist in der Verbindungskonsole darüber hinaus auch im von der Grundplatte, dem Deckel und den Aufstandswänden des Deckels umgebenen Innenraum eine Schmutzführungseinrichtung bzw. Partikelführungseinrichtung vorgesehen, über die insbesondere die während der Luftfilterung ausgefilterten Schmutzpartikel zur Außenseite der Verbindungskonsole bzw. des Stampfers transportiert werden können. Eine solche Schmutzführungseinrichtung kann beispielsweise eine Öffnung in einem Bodenbereich und insbesondere im tiefsten Bereich der Verbindungskonsole sein, sodass die ausgefilterten Schmutzpartikel während des Vibrationsbetriebes nach unten und somit aus der Verbindungskonsole herausfallen. Diese Öffnung kann ferner durch eine Ventileinrichtung, insbesondere ein Membranventil, verschlossen sein.

Die Verbindungskonsole besteht bevorzugt im Wesentlichen aus Kunststoff und insbesondere aus wenigstens einem Kunststoff aus der Gruppe der Thermoplaste. Nur aufgrund der erfindungsgemäßen Konstruktion der Verbindungskonsole kann nun bewusst auf die aus dem Stand der Technik bekannten Herstellungsverfahren aus Blech oder dergleichen Metallen verzichtet werden. Insbesondere die Herstellung der Verbindungskonsole als Spritzgussbauteil erlaubt hierbei die kostengünstige Konstruktion. Dies ist im Besonderen dann der Fall, wenn die Wabenwandungen der Rippenstruktur entsprechend spritzgussoptimiert angeordnet sind. Im Wesentlichen bedeutet dabei, dass neben dem Hauptwerkstoff Kunststoff zusätzlich Komponenten aus anderen Materialien in die Verbindungskonsole mit eingearbeitet sein können. Dabei kann es sich insbesondere um Metalleinsätze handeln, die beispielsweise bevorzugt in Verbindungsbereichen angeordnet sind, um Setzungserscheinungen im Kunststoff im Bereich der Verbindungsstellen der Verbindungskonsole zum Führungselement und/oder zum Antriebselement vorzubeugen. Die Verbindungskonsole besteht insbesondere dann im Wesentlichen aus Kunststoff, wenn der Nichtkunststoffanteil der Verbindungskonsole kleiner zehn und ganz besonders kleiner 5 Gewichtsprozent in Bezug auf das Gesamtgewicht der einstückigen Verbindungskonsole ist. Die Verwendung von Kunststoff hat zudem den Vorteil, dass die Wärmeflussentkopplung zwischen Antriebselement, insbesondere dessen Getriebegehäuse, und der Führungseinrichtung für Verbrennungsluft, insbesondere dem Luftansaug- und/oder Luftfilterbereich erheblich verbessert werden kann.

Insofern umfasst die Erfindung nicht nur eine Verbindungskonsole gemäß der vorgenannten Art, sondern auch eine Spritzgussform mit der eine solche Verbindungskonsole hergestellt werden kann.

Durch die Ausbildung der Verbindungskonsole aus einem Kunststoffmaterial erhält man, insbesondere in Verbindung mit der Rippen-Bauweise, eine sehr strapazierfähige Verbindungskonsole, die aufgrund ihrer Elastizität auch stärkeren Belastungen gewachsen ist. Darüber hinaus verbessert die resultierende elastische Ausführung der Verbindungskonsole das Führungsverhalten des Stampfgerätes, da Vibrationen aus der Verdichtungseinrichtung und der Antriebseinrichtung nur noch gedämpft auf den an der Verbindungskonsole angeordneten Führungsbügel übertragen werden. Dieser Effekt kann selbstverständlich durch die zusätzliche Verwendung spezieller Dämpfungselemente noch weiter verstärkt werden.

Es ist möglich, entsprechende Lageraufnahmen für die Führungselementlagerung und/oder Antriebselementlagerung integral an der Verbindungskonsole auszuführen. Beispielsweise können für dämpfende Gummipuffer zum Anschluss des Führungselementes entsprechende Gummipufferaufnahmen vorgesehen werden etc.

Durch die integrale Ausbildung der Verbindungskonsole mit Führungselementlagerung, Antriebselementlagerung und Führungseinrichtung für Verbrennungsluft, insbesondere Luftfilteranschluss, erhält man ein Bauteil, das durch geeignete Wandungsführung sehr leicht zu reinigen ist. Ganz besonders ist die Ausbildung wenigstens einer Ablassöffnung in einem tief gelegenen Bereich der Verbindungskonsole möglich, sodass vorhandene Verunreinigungen entweder während des Vibrationsbetriebes ausgetragen oder bei einer Reinigung ausschwemmbar bzw. entfernbar sind. Mit dieser bevorzugten Ausführungsform ist es somit möglich, dass die Verbindungskonsole eine Selbstreinigungsfunktion aufweist in der Weise, dass von dem wenigstens einen Luftfilter abgetrennte Partikel in der Verbindungskonsole gesammelt und über die wenigstens eine Auslassöffnung es der Verbindungskonsole herausgeführt werden.

Die Lösung der Aufgabe gelingt auch durch ein Verfahren zur Herstellung einer solchen Verbindungskonsole, das durch entsprechende Spritzgießschritte zur Herstellung der Verbindungskonsole gekennzeichnet ist.

Die Erfindung betrifft darüber hinaus ein Verfahren zur Montage eines Stampfgerätes der vorgenannten Art, wobei durch die Verwendung einer Verbindungskonsole, wie sie zuvor beschrieben wurde, mit dem Einbau der Verbindungskonsole gleichzeitig die Führungselementlagerung, die Antriebselementlagerung und die Führungseinrichtung für Verbrennungsluft, insbesondere der Luftfilteranschluss, positioniert werden. Durch die integrale Ausbildung dieser Lagerungen bzw. Anschlüsse in der Verbindungskonsole reduzieren sich die Montageschritte des Stampfgerätes um ein Vielfaches.

Im Folgenden wird die Erfindung anhand eines Ausführungsbeispieles beschrieben, das durch die beiliegenden Zeichnungen näher erläutert wird. Hierbei zeigen schematisch:
- Fig. 1: eine isometrische Darstellung einer Ausführungsform des erfindungsgemäßen Stampfgerätes;
- Fig. 2: eine isometrische Darstellung einer Ausführungsform einer Verbindungskonsole des Stampfgerätes aus Fig. 1 von schräg oben;
- Fig. 3: eine isometrische Darstellung der Ausführungsform der Verbindungskonsole gemäß Fig. 2 mit eingesetztem Luftfilter;
- Fig. 4: eine isometrische Darstellung der Ausführungsform der Verbindungskonsole aus Fig. 2 aus einem anderen Sichtwinkel;
- Fig. 5: eine isometrische Darstellung der Ausführungsform der Verbindungskonsole gemäß Fig. 4 mit eingesetztem Luftfilter;
- Fig. 6: eine isometrische Darstellung der Ausführungsform der Verbindungskonsole gemäß Fig. 2 von schräg unten;
- Fig. 7: eine isometrische Darstellung der Ausführungsform der Verbindungskonsole gemäß Fig. 6 mit eingesetztem Luftfiltersystem;
- Fig. 8: einen Querschnitt durch die Ausführungsform der Verbindungskonsole aus Fig. 2 entsprechend der Schnittführung VIII aus Fig. 9;
- Fig. 9: eine Draufsicht auf die Ausführungsform der Verbindungskonsole aus Fig. 2;
- Fig. 10: einen Querschnitt durch die Ausführungsform der Verbindungskonsole aus Fig. 2 entsprechend der Schnittführung aus Fig. 11 mit eingesetztem Luftfiltersystem;
- Fig. 11: eine Draufsicht auf die Ausführungsform der Verbindungskonsole aus Fig. 9 mit eingesetztem Luftfiltersystem;
- Fig. 12: ein Horizontalschnitt durch die Verbindungskonsole mit aufgesetztem Deckel entlang der Linie XX aus Fig. 3; und
- Fig. 13: ein Querschnitt durch die Verbindungskonsole mit aufgesetztem Deckel entlang der Linie XXX aus Fig. 11.

Im Folgenden werden für gleiche und gleich wirkende Bauteile dieselben Bezugsziffern verwendet, wobei zur Unterscheidung bisweilen Hochindizes ihre Anwendung finden.

Fig. 1 zeigt eine isometrische Darstellung einer Ausführungsform des erfindungsgemäßen Stampfers 50. Bei dem Stampfer 50 handelt es sich um einen Vibrationsverdichter zum Verdichten eines Bodens. Er umfasst als zentrales Bauteil eine Verbindungskonsole 1 an der ein Antriebselement 16 und ein Führungselement 14 angeschlagen sind.

Das Antriebselement 16 umfasst einen Verbrennungsmotor 15 und ein Getriebeelement 17, über das eine Verdichtungseinrichtung 12 und in diesem Fall ein Stampffuß 13 mit einer Verdichtungsplatte 11 alternierend antreibbar sind. Über den Verbrennungsmotor 15 kann auf diese Weise eine Verdichtungsamplitude erzeugt werden, die über die Verdichtungsplatte 11 alternierende Verdichtungsimpulse in den Untergrund einbringt. Das Getriebeelement 17 umfasst ein Getriebegehäuse 17a, wobei die Verbindungskonsole 1 mit seiner Unterseite mit einem Teil der Oberseite des Getriebegehäuses 17a durch in Fig. 1 nicht sichtbare Verbindungselemente (beispielsweise Schraubverbindungen) verbunden ist.

Das Führungselement 14 ist bei dieser Ausführungsform als Führungsbügel ausgebildet, der direkt an der Verbindungskonsole 1 angeschlagen ist. Er erlaubt insbesondere die Lenkung des Stampfers 50 im Stampfbetrieb. Am Führungsbügel 14 ist ferner eine nicht näher bezeichnete Bedienkonsole angeordnet, über die Steuerungsfunktionen für den Stampfbetrieb geregelt werden können.

Wie in den folgenden Figuren noch im Detail dargestellt, weist die einstückig ausgebildete Verbindungskonsole 1 einen Rahmen 2, eine Führungselementlagerung 4 und eine Antriebselementlagerung 6 auf, sodass das Führungselement 14 und das Antriebselement 16 direkt mit der Verbindungskonsole 1 in Wirkverbindung stehen. Das Führungselement 14 und das Antriebselement 16 sind mit anderen Worten über die Verbindungskonsole 1 miteinander verbunden und einstückig mit ihr ausgebildet. Im Gegensatz zu aus dem Stand der Technik bekannten Stampfern reduziert sich durch diese Ausbildung einer Verbindungskonsole 1 der Herstellungs- und Montageaufwand immens.

Die Verbindungskonsole 1 bzw. deren Rahmen 2 weisen in Richtung der Hauptarbeitsrichtung Y des Stampfers 50 eine Schutzwandung 22 auf, die beidseitig an Seitenwandungen 23 angegrenzt. Zusammen mit einer Rückwandung 25 bilden diese Wandungen 22, 23, 25 einen Aufnahmeraum 10 (s. insbesondere Fig. 2 und 3) in der ein Luftfilteranschluss 8 zur Aufnahme insbesondere eines Luftfilters 7 (Rundfilter) vorgesehen ist. Insofern ist die Verbindungskonsole 1 auch als ein Luftfiltergehäuse 18 ausgebildet. Die Verbindungskonsole 1 ist demnach nicht nur ein Verbindungselement zwischen dem Antriebselement 16 und dem Führungselement 14, sondern gleichzeitig auch ein wesentliches Bauteil eines nachstehend noch weiter angegebenen Luftfiltersystems des Stampfers 50. Der Zugang zum Luftfilteranschluss 8 (s. insbesondere Fig. 2 und 3) wird über einen Deckel 20 gewährleistet, der über Verbindungselemente und insbesondere Schrauben 21 gegen die Verbindungskonsole 1 verschraubbar ist. Zusammen mit dem Deckel 21 umschließt die Verbindungskonsole 1 den Luftfilter 7 nahezu vollständig.

Wie dargestellt, bildet die Schutzwandung 22 im Zusammenspiel mit den Seitenwandungen 23 eine vertikal zur Grundebene der Verbindungskonsole 1 hervorstehende Wandung, die insbesondere während des Verladebetriebes des Stampfers 50 einen besonderen Schutz für die Verbindungskonsole 1, den Deckel 22 und das darin aufgenommene Luftfiltersystem nach vorn und zu den Seiten bildet. Die Schutzwandung 22 ist dabei konkret doppelwandig ausgebildet und umfasst die beiden hintereinander liegend angeordneten und im Wesentlichen parallel zueinander verlaufenden Einzelwände 22a und 22b (zum Beispiel Fig. 13). Wie im Folgenden noch detailliert beschrieben, sind die Wandungen 22, 23 und 25 des Rahmens 2 und die Grundplatte der Verbindungskonsole 1 mit Hilfe einer Wabenstruktur verstärkt, die der Verbindungskonsole 1 eine besondere Widerstandsfähigkeit bei gleichzeitig elastischem Verhalten verleiht. So sind insbesondere auch zwischen den beiden Einzelwänden 22a und 22b der Schutzwandung 22 mehrere Verbindungswände 22c (zum Beispiel Fig. 12) vorhanden, die die beiden Einzelwände 22a und 22b miteinander verbinden und auf diese Weise speziell auch in diesem Bereich eine Wabenstruktur zur Strukturverstärkung schaffen. Die so gebildete Verbindungskonsole 1 kann bei sehr leichter Bauweise und preiswerter Herstellung sowohl die auf sie wirkenden Bedienungslasten, insbesondere während des Vibrationsbetriebes, als auch mechanische Belastungen während des Verladens sicher und ohne Beschädigung abtragen.

Die in Fig. 1 beschriebene Verbindungskonsole 1 ist in den Fig. 2 bis 13 nun weiter im Detail dargestellt, wobei jeweils die Fig. 2, 4, 6, 8 und 9 die Verbindungskonsole aus unterschiedlichen Perspektiven und Sichtwinkeln ohne Einbauten zeigen, während sie in den Fig. 3, 5, 7, 10 und 11 aus den Perspektiven und Sichtwinkeln mit Einbauten und insbesondere einem Luftfiltersystem dargestellt ist. Die Figuren 12 und 13 sind Schnittansichten durch die Verbindungskonsole 1 mit Einbauten und aufgesetztem Deckel 20 und verdeutlichen insbesondere die Wirkweise der Luftfiltersystems und die Luftführung innerhalb der Verbindungskonsole 1.

In sämtlichen Figuren dargestellt ist die Verbindungskonsole 1 mit ihrer Schutzwandung 22, den daran angrenzenden Seitenwandungen 23 und der Rückwandung 25, die zusammen den Rahmen 2 bilden. Ferner ist im Bodenbereich eine Grundplatte 31 vorhanden, die zusammen mit den Wandungen 22, 23 und 25 einen nach oben beziehungsweise zur Oberseite der Verbindungskonsole 1 hin offenen Aufnahmeraum 10 bildet, der in der nachstehend noch weiter beschriebenen Weise als Luftfiltergehäuse 18 mit einem oder mehreren Luftfiltern 7, 9 (siehe Fig. 3, 5, 10, 11 und 12) fungiert.

Der Verschluss des Aufnahmeraums 10 erfolgt über den in Fig. 1 dargestellten Deckel 20. Der Deckel 20 umfasst neben einer im Wesentlichen flächig ausgebildeten Deckelplatte 20a ferner Aufstandswände 20b (Figuren 12 und 13). Die Deckelplatte 20a und die Aufstandswände 20b sind ebenfalls einteilig ausgebildet und bestehen vorzugsweise ebenfalls zumindest im Wesentlichen aus Kunststoff. Die Aufstandswände 20b sind in den Aufnahmeraum 10 hinein gerichtet und erstrecken sich im in die Verbindungskonsole 1 eingesetzten Zustand des Deckels 20 von der Unterseite der Deckelplatte 20a herab bis hin zur Grundplatte 31. Mit den stirnseitigen Enden der Aufstandswände 20b steht der Deckel auf der Oberfläche der Grundplatte 31 auf. Die Aufstandswände 20b sind in ihrer Gesamtheit hülsenartig, ähnlich einem Hohlzylinder, ausgebildet und in der Fläche bis auf einen im Folgenden noch weiter beschriebenen Durchtrittsbereich, geschlossen ausgebildet.

Ein wesentlicher Aspekt der vorliegenden Ausführungsform liegt nun darin, dass der Deckel 20 den Aufnahmeraum 10 nicht dichtend nach oben hin beziehungsweise im oberen Randbereich des Rahmens 2 abdichtet, sondern ein Dichtbereich in der Grundplatte 31 vorgesehen ist. Der Deckel 20 sitzt somit nicht auf dem Rand des Rahmens 2 auf, sondern wird über die auf der Grundplatte 31 aufstehenden Aufstandswände 20b an der Verbindungskonsole 1 gelagert. Zwischen dem Deckel 20 und insbesondere der Deckelplatte 20a und dem oberen Außenrand des Rahmens 2 ist ein die Oberkante des Rahmens 2 nahezu umlaufender Eintrittsspalt 62 vorhanden, über den der Lufteintritt von der Umgebung der Stampfers in den Aufnahmeraum 10 hinein erfolgt. Die Luftführung und insbesondere der konkrete Aufbau des Luftfiltersystems wird nachstehend noch weiter beschrieben werden.

Ein weiterer wesentlicher Aspekt des Deckels 20 liegt darin, dass er so dimensioniert ist, dass er im in die Verbindungskonsole 1 eingesetzten Zustand (Figuren 1, 12 und 13) zumindest nicht zu den Seiten und zur Vorderseite (Bereich der Schutzwandung 22) übersteht. Der Deckel ist mit anderen Worten bezüglich des Rahmens 2 zu den Seiten und nach vorn beziehungsweise in Hauptarbeitsrichtung Y überstandsfrei. Damit ist sichergestellt, dass der Deckel 20 beispielsweise bei einem Umkippen des Stampfers 50 vom Rahmen und insbesondere der Schutzwandung 22 vor Beschädigung und/oder einer Lageänderung in Bezug auf den Aufnahmeraum 10 geschützt ist, so dass die Funktionsintegrität der Verbindungskonsole 1 auch bei einer vergleichsweise rauhen Handhabung des Stampfers 50 gewährleistet bleibt.

Gemäß Fig. 13 weist der Deckel 20 in seinem nach vorn beziehungsweise in Hauptarbeitsrichtung gerichteten Bereich eine Lippe 63 auf, die von der angrenzenden Aufstandswand 20b weg schräg nach oben verläuft. Dazu nahezu korrespondierend aber im Normalzustand beabstandet ist im oberen Randbereich der Schutzwandung 22 eine Auskehlung 64 vorhanden. Die Lippe 63 und die Auskehlung 64 bilden zusammen eine weitere Schutzeinrichtung, die einer Beschädigung des Deckels 22 entgegen wirkt. Wird die Schutzwandung 22, beispielsweise bei einem Umfallen des Stampfers 50 nach vorn, in Richtung der Deckels 22 eingedrückt, läuft ab einer bestimmten Verformung die Lippe 63 auf die Auskehlung 64 auf, wodurch insgesamt eine Entlastung des Deckels 22 erreicht wird und auf diese Weise einer irreversiblen Beschädigung des Deckels 22 vorgebeugt wird. Die Schutzwandung 22 des Rahmens 2 ist ferner gegenüber der Lippe 63 des Deckels 20 hochgezogen ausgebildet (Rand 24). Die Schutzwandung 22 steht mit dem Rand 24 somit noch oben über den Deckel 20 vor, wodurch ein weiterer Schutz des Deckels 20 erhalten wird.

Im Bereich der Rückwandung 25 weist der Deckel einen Vorsprung 27 auf, mit dem er den oben liegenden Rand der Rückwandung 25 übergreift. Allerdings sitzt der Deckel 20 auch in diesem Bereich nicht auf der Wandung auf, sondern ist beabstandet zur Rückwandung 25, so dass auch hier ein Einstrittsspalt 62 erhalten wird.

Die Verbindungskonsole 1 ist Teil eines Luftfiltersystems, über das angesaugte Umgebungsluft gereinigt und dem in Fig. 1 dargestellten Verbrennungsmotor 15 für den Verbrennungsbetrieb zugeführt wird. Durch die auf der Grundplatte 31 aufstehenden Aufstandswände 20b wird eine Unterteilung des Aufnahmeraums 10 in einen Vorraum 61 und einen Innenraum 60 erreicht, die von der angesaugten Luft nacheinander durchströmt werden. Der Innenraum 60 ist dabei der Bereich, der bei in die Verbindungskonsole 1 eingesetztem Deckel 20 von einem Teil der Deckelplatte 20a, den Aufstandswänden 20b und einem Teil der Grundplatte 31 umgeben ist. Der Vorraum 61 ist dagegen der Freiraum im Aufnahmeraum 10, der zwischen der Außenseite der Aufstandswände 20b und dem Rahmen 2 innerhalb der Verbindungskonsole 1 gebildet wird. Um eine gezielte und zuverlässige Luftführung vom Vorraum 61 in den Innenraum 60 zu ermöglichen, muss zunächst gewährleistet sein, dass die Luft im Betrieb des Stampfers 50 kontrolliert vom Vorraum 61 in den Innenraum 60 strömt. Der Vorraum 61 ist dazu gegenüber dem Innenraum 60 abgedichtet. Konkret erfolgt die Abdichtung über eine zwischen dem zur Grundplatte 31 hin gerichteten Stirnbereich der Aufstandswände 20b und der Grundplatte gebildete Labyrinthdichtung 29, wobei beispielsweise in Fig. 11 lediglich die in der Grundplatte 31 befindliche Dichtkante der Labyrinthdichtung 29 angegeben ist. Die Labyrinthdichtung 29 ermöglicht eine direkte Abdichtung der Aufstandswände 20b gegenüber der Grundplatte 31, so dass auf zusätzliche Abdichtelemente verzichtet werden kann.

Die Reinigung der angesaugten Luft erfolgt vorliegend bevorzugt zweistufig, wobei ein Betrieb des Stampfers ohne Weiteres auch mit nur einer Filterstufe möglich ist. Zur Reinigung strömt zunächst aus der Umgebung der Verbindungskonsole 1 angesaugte Rohluft über den Eintrittspalt 62 zwischen dem Deckel 20 und dem Rahmen 2 in den Aufnahmeraum 10 der Verbindungskonsole 1 ein. Dies ist in den Figuren 12 und 13 durch die Pfeile a angegeben (wobei die Luft in Fig. 12 nicht durch die Verbindungskonsole 1 hindurchströmt, sondern wie in Fig. 13 gezeigt über den Eintrittsspalt 62 in den Vorraum 61 eintritt. Besonders grobe Partikel setzen sich bereits im Vorraum 61 auf dem entsprechenden Bereich der Grundplatte 31 ab und können über in der Grundplatte befindliche Austragslöcher 64 aus dem Vorraum ausgetragen werden. Die Austragslöcher 64 sind dazu im Tiefpunkt des Vorraums 61 in die Grundplatte 31 angeordnet, der sich im an die Schutzwandung 22 angrenzenden Bereich der Grundplatte 31 befindet. Damit rutschen die groben Partikel im Betrieb automatisch zu den Austragslöchern 64, so dass eine Selbstreinigungsfunktion erhalten wird. Darüber hinaus kann der Vorraum 61 leicht mit Wasser gereinigt werden, das ebenfalls von selbst zu den Austragslöchern 64 läuft.

Der Übertritt der Luft vom Vorraum 61 in den Innenraum 60 erfolgt über einen Primärfilter 9, konkret einen Zyklonfilter. Der Primärfilter 9 ragt mit seinem Luftauslass durch ein entsprechendes Loch in der Aufstandswand 20b hindurch. Die Luft strömt somit nach ihrem Eintritt gemäß Pfeil a in den Vorraum 61 und innerhalb der Vorraums 61 (gemäß der Pfeile b) zum Primärfilter 9. Zum Übertritt in den Innenraum 60 durch das Loch in der Aufstandswand 20b durchströmt die Luft den Primärfilter (Pfeile c) und wird dabei einer Grobfilterung unterzogen. Herausgefilterte Grobpartikel fallen aus dem Zyklonabscheider in an sich bekannter Weise in den Vorraum 61 und können über das speziell unterhalb dem Primärfilter 9 angeordnete zusätzliche Austragsloch 64' in der Grundplatte 31 aus der Verbindungskonsole 1 ausgetragen werden.

Im Innenraum 60 ist schließlich ein Sekundärfilter 7 (konkret ein Ringfilter) angeordnet, zu dem die im Innenraum 60 befindliche Luft gemäß Pfeile d hinströmt. Die Luft durchströmt anschließend den Sekundärfilter 7 (Pfeile e; konkret in Radialrichtung nach innen) und wird dabei einer weiteren Reinigung unterzogen, wobei Feinpartikel aus der Luft herausgefiltert werden und sich auf der Grundplatte 31 im Bereich des Innenraums 60 absetzen. Dort ist ein ventilgesteuerter Partikelauslass 40 mit einem aufgrund von Innendruckänderungen öffnenden Ventil 41 vorgesehen, über den die Fremdpartikel das Luftfiltergehäuse 18 der Verbindungskonsole 1 wieder verlassen können. Auch im Bereich des Innenraums 60 ist somit eine Selbstreinigungsfunktion zum selbstständigen Partikelaustrag vorhanden.

Nach dem Durchtritt der Sekundärfilterstufe 7 wird die nun von Partikeln gereinigte Luft über den mit der Saugleitung 37 in Verbindung stehenden Innenraum des Luftfilteranschlusses 8 gemäß Pfeil f aus der Verbindungskonsole 1 zum Verbrennungsmotor hin abgeleitet. Dazu sind entsprechende Durchlassöffnungen im als Luftfiltersockel ausgebildeten Luftfilteranschluss 8 vorhanden. Die aus der Umgebung der Verbindungskonsole 1 angesaugte und in den Luftfiltern 7, 9 gefilterte Verbrennungsluft durchdringt die Grundplatte 31 somit über einen Luftführungsdurchlass 35, der über eine Saugleitung 37 die gefilterte Luft zu einer Luftauslassöffnung 38 führt (siehe insb. Fig. 6 und 7). Im Bereich dieser Luftauslassöffnung 38 greift dann ein Ansaugstutzen oder dergleichen Bauteil der Antriebseinheit 16 und insbesondere des Verbrennungsmotors 15 an, das die zugeführte gefilterte Luft dann dem Verbrennungsbetrieb zuführt (nicht dargestellt).

Die Luft passiert bis zum Auslass aus dem Aufnahmeraum 10 somit insgesamt nacheinander zwei Filterstufen, erst einen Primärluftfilter 9 und anschließend einen Sekundärluftfilter 7. Insgesamt weist die Verbindungskonsole 1 somit ein Doppelluftfiltersystem auf. Die beiden Filterstufen 7 und 9 dienen jeweils zur Abscheidung von Partikeln aus der Luft, um dem Verbrennungsmotor eine möglichst partikelfreie Verbrennungsluft zuführen zu können.

Ein weiterer wesentlicher Aspekt der vorliegenden Konstruktion liegt ferner darin, dass die Primärfilterstufe 9 herausnehmbar an der Verbindungskonsole 1 angebracht ist. Dazu ist eine nicht näher bezeichnete Verbindungseinrichtung vorgesehen. Grundsätzlich ist somit ein Betrieb des Stampfers 50 auch ohne eingesetzte Primärfilterstufe möglich, wobei noch eine ausreichende Luftfilterung über den Sekundärfilter 7 erhalten wird. Je nach Einsatzbereich und/oder Ausstattung des Stampfers 50 kann der Bediener somit entscheiden, ob er den Stampfer 50 mit oder ohne eingesetzte Primärfilterstufe 9 betreibt.

Auch die Sekundärfilterstufe 7 ist auswechselbar ausgebildet. Dazu muss der Deckel 20 von der Verbindungskonsole 1 abgenommen werden, so dass die Sekundärfilterstufe 7 zugänglich ist. Ein weiteres wesentliches Detail der vorliegenden konkreten Ausführungsform der Erfindung liegt darin, dass die Halterung der Sekundärfilterstufe 7 wesentlich über den in die Verbindungskonsole 1 eingespannten Deckel 20 erreicht wird, der diesbezüglich somit ebenfalls eine Doppelfunktion erfüllt. Der Ringfilter (Sekundärfilter 7) ist dazu zwischen der Grundplatte 31 und dem Deckel 20 in Axialrichtung verspannt und lagefixiert. Der Ringfilter liegt dazu mit seinen stirnseitigen Innenrändern am Deckel 20 und gegenüberliegend an der Grundplatte 31 an, Der Deckel 20 wird auf den als Luftfiltersockel ausgebildeten Luftfilteranschluss 8 aufgeschraubt (beispielsweise gemäß Fig. 13). Dadurch wird ein definierter Abstand zwischen der Innenseite des Deckels 20 und der dem Deckel 20 zugewandten Innenseite der Grundplatte 31 erreicht, so dass eine definierte Einspannung des Ringfilters sichergestellt ist. Ein seitliches Verrutschen des Ringfilters wird einerseits ebenfalls durch den teilweise in den Ringfilter eingreifenden Deckel 20 und andererseits durch den Fußbereich des in den Ringfilter hineinragenden Luftfiltersockels verhindert.

Die Saugleitung als Luftführungseinrichtung 34 zur Ableitung der gereinigten Verbrennungsluft aus der Verbindungskonsole 1 zum Verbrennungsmotor hin ist ebenfalls wenigstens teilweise integral mit der Verbindungskonsole 1 ausgeführt. Insgesamt ist die Verbindungskonsole dadurch somit mit weiteren Funktionen versehen, wodurch abermals der Fertigungsprozess gestrafft werden kann. Der wesentliche Vorteil dieser speziellen Anordnung der Saugleitung liegt darin, dass die Luftführung im Wesentlichen wärmeentkoppelt vom Antriebselement 16 und insbesondere dessen Getriebegehäuse im Bereich der Antriebselementlagerung erfolgt, so dass die angesaugte Luft in diesem Bereich nicht erwärmt wird.

Wie insbesondere in den Fig. 6 und 7 erkennbar, weist die Verbindungskonsole 1 eine Rippenstruktur 28 aus mehreren benachbarten Waben 32 auf. Die einzelnen Waben 32 werden durch Wabenwandungen 30 gebildet, die als teilweise gemeinsame Wabenwandungen die Rippenstruktur 28 bilden. Das Ergebnis ist ein sehr leichtes aber trotzdem steifes und mit Bezug auf die Vibrationsbelastungen elastisch optimiertes Bauteil.

Ähnliches gilt für die entsprechenden Lagerungen, nämlich die Führungselementlagerung 4 bzw. die Antriebselementlagerung 6, bei der die zur Einleitung und Abtragung wirkender Lasten nötige Steifigkeit ebenfalls durch eine Rippenstruktur mit Wabenwandungen 30 gebildet wird.

## Patentansprüche

1. Verbindungskonsole (1) für ein Stampfgerät (50), umfassend
- einen Rahmen (2),
- eine Führungselementlagerung (4) und
- eine Antriebselementlagerung (6)
**dadurch gekennzeichnet,**
**dass** die Verbindungskonsole (1) eine einstückig mit ihr ausgebildete Führungseinrichtung für Verbrennungsluft aufweist.

2. Verbindungskonsole (1) gemäß Anspruch 1,
**dadurch gekennzeichnet**,
die Führungseinrichtung für Verbrennungsluft einen Luftfilteranschluss (8), insbesondere einen Luftfiltersockel, umfasst.

3. Verbindungskonsole gemäß einem der vorhergehenden Ansprüche,
**dadurch gekennzeichnet,**
**dass** der Rahmen (2) in der Weise ausgebildet ist, dass er zumindest teilweise einen Aufnahmeraum (10) umgrenzt, in dem der Luftfilteranschluss (8) angeordnet ist.

4. Verbindungskonsole gemäß einem der vorhergehenden Ansprüche,
**dadurch gekennzeichnet,**
**dass** der Rahmen (2) in der Weise ausgebildet ist, dass er einen wesentlichen Teil eines Luftfiltergehäuses (18) bildet.

5. Verbindungskonsole gemäß einem der vorhergehenden Ansprüche,
**dadurch gekennzeichnet,**
**dass** der Rahmen (2) in der Weise ausgebildet ist, dass der von ihm zumindest teilweise umschlossene Aufnahmeraum (10) mit einem Deckel (20), insbesondere einem Kunststoffdeckel, verschließbar ist.

6. Verbindungskonsole gemäß einem der vorhergehenden Ansprüche, insbesondere Anspruch 4,
**dadurch gekennzeichnet,**
**dass** der Rahmen (2) wenigstens eine, insbesondere doppelwandig (22a, 22b) ausgebildete, Schutzwandung (22) aufweist, die bei verschlossenem Aufnahmeraum (10) den Deckel (20) zumindest teilweise überragt.

7. Verbindungskonsole gemäß einem der vorhergehenden Ansprüche,
**dadurch gekennzeichnet,**
**dass** die Verbindungskonsole (1) und insbesondere der Rahmen (2) eine Rippenstruktur (28) aufweist, ganz besonders umfassend eine Mehrzahl miteinander verbundener Wabenwandungen (30).

8. Verbindungskonsole gemäß einem der vorhergehenden Ansprüche,
**dadurch gekennzeichnet,**
**dass** die Verbindungskonsole (1) ferner eine Luftführungseinrichtung (34) zur Ableitung der gefilterten Luft umfasst.

9. Verbindungskonsole gemäß einem der vorhergehenden Ansprüche, insbesondere einem der Ansprüche 6 bis 8,
**dadurch gekennzeichnet,**
**dass** die Luftführungseinrichtung (34) wenigstens teilweise von den Wabenwandungen (30) gebildet wird.

10. Verbindungskonsole gemäß einem der vorhergehenden Ansprüche,
**dadurch gekennzeichnet,**
**dass** die Verbindungskonsole (1) im Wesentlichen aus Kunststoff besteht und insbesondere wenigstens einen Kunststoff aus der Gruppe der Thermoplaste umfasst.

11. Verbindungskonsole gemäß einem der vorhergehenden Ansprüche,
**dadurch gekennzeichnet,**
**dass** die Verbindungskonsole (1) ein Spritzgussteil ist.

12. Spritzgussform zur Herstellung einer Verbindungskonsole gemäß Anspruch 11.

13. Stampfgerät, insbesondere Vibrationsstampfer, mit einer Verbindungskonsole (1) gemäß einem der Ansprüche 1 bis 11.

14. Verfahren zur Herstellung einer Verbindungskonsole gemäß einem der Ansprüche 1 bis 11,
**dadurch gekennzeichnet,**
**dass** die Verbindungskonsole (1) mittels Spritzgießen, insbesondere mit einer Spritzgussform gemäß Anspruch 12, hergestellt wird.

15. Verfahren zur Montage eines Stampfgerätes gemäß Anspruch 13,
**dadurch gekennzeichnet,**
**dass** durch die Verwendung einer Verbindungskonsole (1) gemäß einem der Ansprüche 1 bis 11 mit dem Einbau der Verbindungskonsole (1) gleichzeitig die Führungselementlagerung (4), die Antriebselementlagerung (6) und die Führungseinrichtung für Verbrennungsluft, insbesondere der Luftfilteranschluss (8), positioniert werden.

## Claims

1. A connection bracket (1) for a tamping device (50), comprising
- a frame (2),
- a guide element mount (4), and
- a drive element mount (6),
**characterized in that**
the connection bracket (1) has a guide unit for combustion air configured integrally therewith.

2. The connection bracket (1) according to claim 1,
**characterized in that**
the guide unit for combustion air comprises an air filter attachment (8), in particular an air filter socket.

3. The connection bracket according to one of the preceding claims,
**characterized in that**
the frame (2) is configured in such a manner that it at least partially borders a receptacle space (10) in which the air filter attachment (8) is arranged.

4. The connection bracket according to one of the preceding claims,
**characterized in that**
the frame (2) is configured in such a manner that it forms a substantial part of an air filter housing (18).

5. The connection bracket according to one of the preceding claims,
**characterized in that**
the frame (2) is configured in such a manner that the receptacle space (10) at least partially surrounded by the frame is closable with a cover (20), in particular a plastic cover.

6. The connection bracket according to one of the preceding claims, in particular claim 4, **characterized in that**
the frame (2) has at least one protective wall (22), in particular configured as a double wall (22a, 22b), which protrudes at least partially beyond the cover (20) when the receptacle space (10) is closed.

7. The connection bracket according to one of the preceding claims,
**characterized in that**
the connection bracket (1) and in particular the frame (2) has a rib structure (28), especially comprising a plurality of honeycomb walls (30) connected to one another.

8. The connection bracket according to one of the preceding claims,
**characterized in that**
the connection bracket (1) also comprises an air guiding unit (34) for discharging the filtered air.

9. The connection bracket according to one of the preceding claims, in particular one of claims 6 to 8,
**characterized in that**
the air guiding unit (34) is at least partially formed by the honeycomb walls (30).

10. The connection bracket according to one of the preceding claims,
**characterized in that**
the connection bracket (1) essentially consists of plastic and in particular comprises at least one plastic from the group of thermoplastics.

11. The connection bracket according to one of the preceding claims,
**characterized in that**
the connection bracket (1) is an injection-moulded part.

12. An injection mould for producing a connection bracket according to claim 11.

13. A tamping device, in particular a vibration tamper, having a connection bracket (1) according to one of claims 1 to 11.

14. A method for producing a connection bracket according to one of claims 1 to 11,
**characterized in that**
the connection bracket (1) is produced by means of injection moulding, in particular using an injection mould according to claim 12.

15. A method for assembling a tamping device according to claim 13,
**characterized in that**,
through the use of a connection bracket (1) according to one of claims 1 to 11, the guide element mount (4), the drive element mount (6), and the guide unit for combustion air, in particular the air filter attachment (8), are positioned simultaneously with the installation of the connection bracket (1).

## Revendications

1. Console de liaison (1) pour un dispositif de pilonnage (50), comprenant
- un cadre (2),
- un berceau (4) d'élément de guidage, et
- un berceau (6) d'élément d'entraînement,
***caractérisée en ce que***
la console de liaison (1) comprend une unité de guidage pour l'air de combustion configurée intégrée à elle.

2. Console de liaison (1) selon la revendication 1,
***caractérisée en ce que***
l'unité de guidage pour l'air de combustion comprend un raccordement (8) de filtre à air, en particulier un manchon de filtre à air.

3. Console de liaison selon l'une des revendications précédentes,
***caractérisée en ce que***
le cadre (2) est configuré de manière telle qu'il délimite au moins partiellement un espace de réception (10) dans lequel est placé le raccordement (8) de filtre à air.

4. Console de liaison selon l'une des revendications précédentes,
***caractérisée en ce que***
le cadre (2) est configuré de manière telle qu'il forme une partie substantielle d'un boîtier (18) de filtre à air.

5. Console de liaison selon l'une des revendications précédentes,
***caractérisée en ce que***
le cadre (2) est configuré de manière telle que l'espace de réception (10) entouré au moins partiellement par le cadre peut être fermé avec un couvercle (20), en particulier un couvercle en matière plastique.

6. Console de liaison selon l'une des revendications précédentes, en particulier selon la revendication 4,
***caractérisée en ce que***
le cadre (2) comprend au moins une paroi protectrice (22), en particulier configurée en double paroi (22a, 22b), qui dépasse au moins partiellement du couvercle (20) lorsque l'espace de réception (10) est fermé.

7. Console de liaison selon l'une des revendications précédentes,
***caractérisée en ce que***
la console de liaison (1), et en particulier le cadre (2), présente une structure nervurée (28), comprenant en particulier une pluralité de parois alvéolaires (30) reliées entre elles.

8. Console de liaison selon l'une des revendications précédentes,
***caractérisée en ce que***
la console de liaison (1) comprend aussi une unité (34) de guidage de l'air pour l'évacuation de l'air filtré.

9. Console de liaison selon l'une des revendications précédentes, en particulier selon l'une des revendications 6 à 8,
***caractérisée en ce que***
l'unité (34) de guidage de l'air est formée au moins en partie par les parois alvéolaires (30).

10. Console de liaison selon l'une des revendications précédentes,
***caractérisée en ce que***
la console de liaison (1) est essentiellement constituée de matière plastique, et en particulier comprend au moins une matière plastique du groupe des thermoplastiques.

11. Console de liaison selon l'une des revendications précédentes,
***caractérisée en ce que***
la console de liaison (1) est une pièce moulée par injection.

12. Moule à injection pour la production d'une console de liaison selon la revendication 11.

13. Dispositif de pilonnage, en particulier vibro-dameur, comprenant une console de liaison (1) selon l'une des revendications 1 à 11.

14. Procédé de production d'une console de liaison selon l'une quelconque des revendications 1 à 11,
***caractérisé en ce que***
la console de liaison (1) est fabriquée par moulage par injection, en particulier en utilisant un moule à injection selon la revendication 12.

15. Procédé d'assemblage d'un dispositif de pilonnage selon la revendication 13,
***caractérisé en ce que,***
par l'utilisation d'une console de liaison (1) selon l'une quelconque des revendications 1 à 11, le berceau (4) d'élément de guidage, le berceau (6) d'élément d'entraînement, et l'unité de guidage pour l'air de combustion, en particulier le raccordement (8) de filtre à air, sont mis en place simultanément à l'installation de la console de liaison (1).
